# EUROPÄISCHE PATENTSCHRIFT

(11) **EP 3 789 200 B1**
(45) Veröffentlichungstag und Bekanntmachung des Hinweises auf die Patenterteilung: **11.08.2021**
(21) Anmeldenummer: 19195536.8
(22) Anmeldetag: 05.09.2019
(51) Int. Cl.: B41F 19/02, B41F 19/06, B41M 1/24, B44B 5/02

(54) **VERFAHREN ZUM BESCHICHTEN UND PRÄGEN IN EINER DRUCKMASCHINE**
METHOD FOR COATING AND EMBOSSING IN A PRINTING MACHINE
PROCÉDÉ DE REVÊTEMENT ET D'ESTAMPAGE DANS UNE MACHINE À IMPRIMER

(43) Veröffentlichungstag der Anmeldung: 10.03.2021
(73) Patentinhaber: Heidelberger Druckmaschinen AG, 69115 Heidelberg (DE)
(72) Erfinder: Schmitt-Lewen, Martin, 69118 Heidelberg (DE); Steigleder, Thomas, 69256 Mauer (DE); Faßl, Mark, 69214 Eppelheim (DE)

(56) Entgegenhaltungen:
- EP-A2- 2 216 174

## Beschreibung

Vorliegende Erfindung betrifft ein Verfahren zum Beschichten und Prägen in einer Druckmaschine, wobei in einem ersten Schritt ein Bedruckstoff mit einem ersten Fluid beschichtet wird, in einem zweiten Schritt mittels einer Prägeform ein Relief in das erste Fluid auf dem Bedruckstoff geprägt wird und in einem dritten Schritt das erste Fluid auf dem Bedruckstoff durch UV-Bestrahlung polymerisiert wird, um das Relief zu härten.

In EP 2 216 174 A2 ist ein Verfahren beschrieben, bei dem in einem ersten Spalt der Bedruckstoff mit einem UV-Lack beschichtet wird, anschließend in einem zweiten Spalt in die auf der Oberfläche des Bedruckstoffs befindliche, noch nicht polymerisierte Lackschicht geprägt wird und darauffolgend die Lackschicht polymerisiert wird.

Ungünstig daran ist, dass nach dem Prägen die Lackschicht zerlaufen kann, bevor sie polymerisiert wird.

Aufgabe der Erfindung ist, ein Verfahren mit höherer Funktionssicherheit anzugeben.

Die Aufgabe wird gelöst durch ein Verfahren zum Beschichten und Prägen in einer Druckmaschine, wobei in einem ersten Schritt ein Bedruckstoff mit einem ersten Fluid beschichtet wird, in einem zweiten Schritt mittels einer Prägeform ein Relief in das erste Fluid auf dem Bedruckstoff geprägt wird und in einem dritten Schritt das erste Fluid auf dem Bedruckstoff durch UV-Bestrahlung polymerisiert wird, um das Relief zu härten, dadurch gekennzeichnet, dass als das erste Fluid ein Fluid mit einer Viskosität im Bereich von 40 Pascalsekunden bis 100 Pascalsekunden verwendet wird.

Durch die beim erfindungsgemäßen Verfahren vergleichsweise hohe Viskosität des ersten Fluids hat das daraus bestehende Relief eine hohe Formstabilität, die bis zum Härten des Reliefs mit Sicherheit erhalten bleibt.

Der Umstand, dass aufgrund der hohen Viskosität das erste Fluid bei seiner Verarbeitung in der Druckmaschine nicht zum Beispiel mittels einer Pumpe im Kreislauf zirkuliert werden kann, fällt nicht negativ ins Gewicht. Die Verwendung eines Kreislaufsystems, in dem das erste Fluid zirkuliert, und eine Kammerrakel zum Zuführen des ersten Fluids ist aufgrund von dessen hoher Viskosität nicht möglich und beim erfindungsgemäßen Verfahren nicht vorgesehen. Es gibt nämlich Druckwerke, z.B. Offset-Druckwerke, mit denen das erste Fluid ohne seine Zirkulation in einem Kreislauf verdruckt werden kann. Hierbei kann das erste Fluid z. B. in einem Farbkasten oder in einer Lackwanne gespeichert werden.

Es sind verschiedene Weiterbildungen des erfindungsgemäßen Verfahrens möglich:
Der Bedruckstoff kann in einem vierten Schritt, der vor dem ersten Schritt erfolgt, mit einem zweiten Fluid beschichtet werden.

Das zweite Fluid kann auf dem Bedruckstoff durch UV-Bestrahlung polymerisiert werden. Hierbei kann das zweite Fluid durch UV-Bestrahlung zwischen dem vierten Schritt und dem ersten Schritt polymerisiert werden.

In dem ersten Schritt kann eine Nass-in-Nass-Beschichtung des zweiten Fluides mit dem ersten Fluid erfolgen.

Zwischen dem vierten Schritt und dem ersten Schritt kann der Bedruckstoff mit einem dritten Fluid beschichtet werden, welches eine Viskosität im Bereich von 40 Pascalsekunden bis 100 Pascalsekunden aufweisen kann, oder kann der Bedruckstoff ein weiteres Mal mit dem zweiten Fluid beschichtet werden.

Als das zweite Fluid kann eine ölbasierte Druckfarbe verwendet werden.

Zwischen dem vierten Schritt und dem ersten Schritt kann das zweite Fluid auf dem Bedruckstoff mit einem wasserbasierten Primer beschichtet werden.

In dem ersten Schritt kann das erste Fluid mittels eines Offset-Druckwerkes verdruckt werden.

In dem ersten Schritt kann das erste Fluid mittels einer Flexo-Druckform verdruckt werden. Diese Flexo-Druckform kann beispielsweise anstelle eines Gummituchs auf dem Gummituchzylinder des Offset-Druckwerkes montiert sein.

Zwischen dem ersten Schritt und dem zweiten Schritt kann das erste Fluid vorgehärtet werden.

In dem zweiten Schritt kann auf die Prägeform ein Trennfluid aufgebracht werden, welches ein Anhaften des ersten Fluids an der Prägeform zumindest verringert oder sogar ganz verhindert.

Als das Trennfluid kann ein lithografisches Offset-Feuchtmittel verwendet werden. Hierbei wird das Feuchtmittel für einen anderen Zweck verwendet, als es normalerweise vorgesehen ist.

Weiterbildungen ergeben sich auch aus der nachfolgenden Beschreibung von Ausführungsbeispielen und der dazugehörigen Zeichnung, worin zeigt:
- Figur 1:: das Schema einer Druckmaschine bei der Durchführung des erfindungsgemäßen Verfahrens
- Figuren 2 bis 4:: den Bedruckstoff als Ergebnis verschiedener Verfahrensvarianten und
- Figur 5:: die Verwendung eines Trennmittels in einem Prägewerk der Druckmaschine.

Figur 1 zeigt schematisch ein Verfahren, bei dem in Transportrichtung 10 durch eine Druckmaschine 1 ein Bedruckstoff 2 läuft, der aus Papier, Karton oder Folie bestehen und die Form eines Bogens oder einer Bahn haben kann. Die Druckmaschine 1 umfasst in Reihenbauweise nacheinander angeordnete Werke für verschiedene Verfahrensschritte, die nachfolgend noch erläutert werden.

Figur 2 zeigt, dass als Ergebnis des Verfahrens der Bedruckstoff 2 mit einem ersten Fluid 11 und zweiten Fluid 12 beschichtet und einem Relief 4 in dem ersten Fluid 11 versehen ist. In einem Offset-Druckwerk 7 wird in einem ersten Schritt 101 auf den Bedruckstoff 2 das erste Fluid 11 mit einer Viskosität im Bereich von 40 bis 100 Pascalsekunden aufgebracht. Mittels einer Prägeform 3, z.B. in einem umgerüsteten Lackwerk, wird in das aufgebrachte erste Fluid 11 in einem zweiten Schritt 102 das Relief 4 geprägt. Ein Vorteil ist, dass das Relief 4 aufgrund der vergleichsweise hohen Viskosität nicht zerläuft, bis es in einem dritten Schritt 103 durch UV-Bestrahlung aus einem Trockner 14 durchgehärtet wird. Das Offset-Druckwerk 7 kann ein Heberfarbwerk aufweisen. Hierbei kann das erste Fluid 11 ein UV-Varnish sein. Alternativ kann das Offset-Druckwerk 7 ein Anilox-Farbwerk aufweisen. Hierbei kann auf dem Gummituchzylinder des Offset-Druckwerks 7 eine Flexo-Druckform 8 aufgespannt sein und/oder das erste Fluid 11 ein UV-Lack sein.

Der Bedruckstoff 2 wird in einem vierten Schritt 104 vor dem ersten Schritt 101 mit dem zweiten Fluid 12 beschichtet. Hierbei kann zum Verdrucken des zweiten Fluids 12 ein Offset-Druckwerk verwendet werden. Wenn das zweite Fluid 12 eine UV-Druckfarbe ist, kann nach dem vierten Schritt 104 und vor dem ersten Schritt 101 durch UV-Bestrahlung 5 aus einem Trockner das zweite Fluid 12 auf dem Bedruckstoff 2 gehärtet werden. Alternativ kann die UV-Bestrahlung 5 entfallen, wobei auf das noch nasse (ungehärtete) zweite Fluid 12 das erste Fluid 11 gedruckt wird.

Figur 3 zeigt das Ergebnis einer Modifikation des Verfahrens. Hierbei befindet sich auf der Schicht des zweiten Fluids 12 eine Schicht eines dritten Fluids 13 und auf dieser die Schicht des ersten Fluids 11. Das dritte Fluid 13 hat eine Viskosität im Bereich von 40 bis 100 Pascalsekunden, wenn es mit einem Offset-Druckwerk (zeichnerisch nicht dargestellt) verdruckt wird, das zwischen dem Offset-Druckwerk für den vierten Schritt 104 und dem Offset-Druckwerk 7 angeordnet ist. Das dritte Fluid 13 kann mit dem zweiten Fluid 12 identisch sein oder nicht.

Figur 4 zeigt den Bedruckstoff 2 nach Verlassen der Druckmaschine 1. Diese weitere Modifikation unterscheidet sich von dem Verfahren, das zum Ergebnis gemäß Figur 3 geführt hat. Gemäß Figur 4 ist das zweite Fluid 12 keine UV-Druckfarbe, sondern eine ölbasierte Druckfarbe. Statt des dritten Fluids 13 kann ein wasserbasierter Primer 6 oder eine weitere ölbasierte Druckfarbe verwendet werden.

Zeichnerisch nicht dargestellt ist eine Modifikation, bei der zwischen dem Offset-Druckwerk 7 und dem umgerüsteten Lackwerk (Prägewerk) ein UV-Trockner angeordnet ist, mit dem das erste Fluid 11 vorgehärtet wird, bevor mit der Prägeform 3 das Relief 4 erzeugt wird.

Figur 5 zeigt, dass auf die Prägeform 3 ein Trennfluid 9 - z.B. ein Feuchtmittel, das sonst für den lithographischen Offset-Druckprozess verwendet wird - aufgebracht wird. Vorteil bei der Verwendung des Feuchtmittels ist, dass für das Trennfluid keine teure Spezialanfertigung notwendig ist und das Feuchtmittel auf dem Markt kostengünstig erhältlich ist. Das Trennfluid 9 bewirkt beim Auslauf des Bedruckstoffs 2 aus einem von einem Prägezylinder und einem Gegendruckzylinder zusammen gebildeten Prägespalt ein besseres Ablösen des ersten Fluids 11 mit dem Relief 4 von der Prägeform 3, wodurch eine Verschmutzung der Prägeform 3 in vorteilhafter Weise vermieden wird.

### Bezugszeichenliste

- 1: Druckmaschine
- 2: Bedruckstoff
- 3: Prägeform
- 4: Relief
- 5: UV-Bestrahlung
- 6: Primer
- 7: Offset-Druckwerk
- 8: Flexo-Druckform
- 9: Trennfluid
- 10: Transportrichtung
- 11: erstes Fluid
- 12: zweites Fluid
- 13: drittes Fluid
- 14: Trockner

- 101: erster Schritt
- 102: zweiter Schritt
- 103: dritter Schritt
- 104: vierter Schritt

## Patentansprüche

1. Verfahren zum Beschichten und Prägen in einer Druckmaschine (1), wobei
- in einem ersten Schritt (101) ein Bedruckstoff (2) mit einem ersten Fluid (11) beschichtet wird,
- in einem zweiten Schritt (102) mittels einer Prägeform (3) ein Relief (4) in das erste Fluid (11) auf dem Bedruckstoff (2) geprägt wird und
- in einem dritten Schritt (103) das erste Fluid (11) auf dem Bedruckstoff (2) durch UV-Bestrahlung (5) polymerisiert wird, um das Relief (4) zu härten,
**dadurch gekennzeichnet,**
**dass** als das erste Fluid (11) ein Fluid mit einer Viskosität im Bereich von 40 bis 100 Pascalsekunden verwendet wird.

2. Verfahren nach Anspruch 1,
**dadurch gekennzeichnet,**
**dass** in einem vierten Schritt (104), der vor dem ersten Schritt (101) erfolgt, der Bedruckstoff (2) mit einem zweiten Fluid (12) beschichtet wird.

3. Verfahren nach Anspruch 2,
**dadurch gekennzeichnet,**
**dass** das zweite Fluid (12) auf dem Bedruckstoff (2) durch UV-Bestrahlung (5) polymerisiert wird.

4. Verfahren nach Anspruch 2 oder 3,
**dadurch gekennzeichnet,**
**dass** zwischen dem vierten Schritt (104) und dem ersten Schritt (101) das zweite Fluid (12) durch UV-Bestrahlung (5) polymerisiert wird.

5. Verfahren nach Anspruch 2 oder 3,
**dadurch gekennzeichnet,**
**dass** in dem ersten Schritt (101) eine Nass-in-Nass-Beschichtung des zweiten Fluides (12) mit dem ersten Fluid (11) erfolgt.

6. Verfahren nach einem der Ansprüche 2 bis 5,
**dadurch gekennzeichnet,**
**dass** zwischen dem vierten Schritt (104) und dem ersten Schritt (101) der Bedruckstoff (2) mit einem dritten Fluid (13) beschichtet wird, das eine Viskosität im Bereich von 40 bis 100 Pascalsekunden aufweist, oder ein weiteres Mal mit dem zweiten Fluid (12) beschichtet wird.

7. Verfahren nach einem der Ansprüche 2 bis 6,
**dadurch gekennzeichnet,**
**dass** als das zweite Fluid (12) eine ölbasierte Druckfarbe verwendet wird.

8. Verfahren nach Anspruch 7,
**dadurch gekennzeichnet,**
**dass** zwischen dem vierten Schritt (104) und dem ersten Schritt (101) das zweite Fluid (12) auf dem Bedruckstoff (2) mit einem wasserbasierten Primer (6) beschichtet wird.

9. Verfahren nach einem der Ansprüche 1 bis 8,
**dadurch gekennzeichnet,**
**dass** in dem ersten Schritt das erste Fluid (11) mittels eines Offset-Druckwerkes (7) verdruckt wird.

10. Verfahren nach einem der Ansprüche 1 bis 8,
**dadurch gekennzeichnet,**
**dass** in dem ersten Schritt das erste Fluid (11) mittels einer Flexo-Druckform (8) verdruckt wird.

11. Verfahren nach Anspruch 10,
**dadurch gekennzeichnet,**
**dass** zwischen dem ersten Schritt (101) und dem zweiten Schritt (102) das erste Fluid (11) vorgehärtet wird.

12. Verfahren nach einem der Ansprüche 1 bis 11,
**dadurch gekennzeichnet,**
**dass** in dem zweiten Schritt (102) auf die Prägeform (3) ein Trennfluid (9) aufgebracht wird, welches ein Anhaften des ersten Fluides (11) an der Prägeform (3) verringert.

13. Verfahren nach Anspruch 12,
**dadurch gekennzeichnet,**
**dass** als das Trennfluid (9) ein lithografisches Offset-Feuchtmittel verwendet wird.

## Claims

1. Method of coating and embossing in a printing machine (1) wherein
- in a first step (101), a printing material (2) is coated with a first fluid (11),
- in a second step (102), a relief (4) is embossed into the first fluid (11) on the printing material (2) by means of an embossing die (3),
- in a third step (103), the first fluid (11) on the printing material (2) is polymerized by UV irradiation (5) to cure the relief (4),
**characterized**
**in that** a fluid of a viscosity ranging between 40 and 100 pascal-seconds is used as the first fluid (11).

2. Method according to claim 1,
**characterized**
**in that** in a fourth step (104), which occurs before the first step (101), the printing material (2) is coated with a second fluid (12).

3. Method according to claim 2,
**characterized**
**in that** the second fluid (12) on the printing material (2) is polymerized by UV irradiation (5).

4. Method according to claim 2 or 3,
**characterized**
**in that** between the fourth step (104) and the first step (101), the second fluid (12) is polymerized by UV irradiation (5).

5. Method according to claim 2 or 3,
**characterized**
**in that** in the first step (101), a wet-in-wet coating of the second fluid (12) with the first fluid (11) occurs.

6. Method according to any one of claims 2 to 5,
**characterized**
**in that** between the fourth step (104) and the first step (101), the printing material (2) is coated with a third fluid (13), which has a viscosity of between 40 and 100 pascal-seconds, or once again with the second fluid (12).

7. Method according to any one of claims 2 to 6,
**characterized**
**in that** an oil-based printing ink is used as the second fluid (12).

8. Method according to claim 7,
**characterized**
**in that** between the fourth step (104) and the first step (101), the second fluid (12) on the printing substrate (2) is coated with a water-based primer (6).

9. Method according to any one of claims 1 to 8,
**characterized**
**in that** in the first step, the first fluid (11) is applied by means of an offset printing unit (7).

10. Method according to any one of claims 1 to 8,
**characterized**
**in that** in the first step, the first fluid (11) is applied by means of a flexographic printing forme (8).

11. Method according to claim 10,
**characterized**
**in that** between the first step (101) and the second step (102), the first fluid (11) is precured.

12. Method according to any one of claims 1 to 11,
**characterized**
**in that** in the second step (102), a separation fluid (9) reducing adherence between the first fluid (11) and the embossing die (3) is applied to the embossing die (3).

13. Method according to claim 12,
**characterized**
**in that** a lithographic offset dampening fluid is used as the separation fluid (9).

## Revendications

1. Procédé d'enduction et de gaufrage dans une machine à imprimer (1), pour lequel
- dans une première étape (101) un support d'impression (2) est enduit d'un premier fluide (11) ,
- dans une deuxième étape (102), un relief (4) est gaufré dans le premier fluide (11) sur le support d'impression (2) au moyen d'une matrice de gaufrage (3), et
- dans une troisième étape (103), le premier fluide (11) est polymérisé sur le support d'impression (2) par irradiation UV (5) afin de durcir le relief (4),
**caractérisé en ce**
**qu'**un fluide ayant une viscosité comprise entre 40 à 100 pascals-secondes est utilisé comme premier fluide (11).

2. Procédé selon la revendication 1,
**caractérisé en ce**
**que** dans une quatrième étape (104), qui a lieu avant la première étape (101), le support d'impression (2) est enduit d'un second fluide (12).

3. Procédé selon la revendication 2,
**caractérisé en ce**
**que** le second fluide (12) est polymérisé sur le support d'impression (2) par irradiation UV (5).

4. Procédé selon la revendication 2 ou 3,
**caractérisé en ce**
**qu'**entre la quatrième étape (104) et la première étape (101), le second fluide (12) est polymérisé par irradiation UV (5).

5. Procédé selon la revendication 2 ou 3,
**caractérisé en ce**
**que**, dans la première étape (101), une enduction humide sur humide du second fluide (12) avec le premier fluide (11) est effectuée.

6. Procédé selon l'une des revendications 2 à 5,
**caractérisé en ce**
**qu'**entre la quatrième étape (104) et la première étape (101), le support d'impression (2) est enduit d'un troisième fluide (13) ayant une viscosité se situant entre 40 et 100 pascals-secondes, ou est enduit encore une fois avec le deuxième fluide (12).

7. Procédé selon l'une des revendications 2 à 6,
**caractérisé en ce**
**qu'**une encre à base d'huile est utilisée comme deuxième fluide (12).

8. Procédé selon la revendication 7,
**caractérisé en ce**
**qu'**entre la quatrième étape (104) et la première étape (101), le deuxième fluide (12) est enduit sur le support d'impression (2) avec un apprêt à base d'eau (6).

9. Procédé selon l'une des revendications 1 à 8,
**caractérisé en ce**
**que** dans la première étape, le premier fluide (11) est imprimé au moyen d'un groupe d'impression offset (7).

10. Procédé selon l'une des revendications 1 à 8,
**caractérisé en ce**
**que** dans la première étape, le premier fluide (11) est imprimé au moyen d'une matrice d'impression flexographique (8).

11. Procédé selon la revendication 10,
**caractérisé en ce**
**qu'**entre la première étape (101) et la deuxième étape (102), le premier fluide (11) est prédurci.

12. Procédé selon l'une des revendications 1 à 11,
**caractérisé en ce**
**que**, durant la dexième étape (102), il y a application sur la matrice de gaufrage (9) d'un fluide de séparation (9) qui réduit l'adhérence du premier fluide (11) à la matrice de gaufrage (3).

13. Procédé selon la revendication 12,
**caractérisé en ce**
**que** le fluide de séparation (9) utilisé est une solution de mouillage offset lithograpique.
